# FASCICULE DE BREVET EUROPEEN

(11) **EP 0 012 881 B1**
(45) Date de publication et mention de la délivrance du brevet: **28.03.1984**
(21) Numéro de dépôt: 79104874.7
(22) Date de dépôt: 04.12.1979
(51) Int. Cl.: B41J 29/42

(54) **Dispositif d'etablissement automatique des marges, dans une machine à écrire, en fonction de la largeur du papier**
Vorrichtung zur automatischen Randbegrenzung an einer Schreibmaschine in Abhängigkeit von der Papierbreite
Device for automatic margin setting in a typewriter in dependence upon the width, of the paper

(30) Priorité: 21.12.1978 US 971982
(43) Date de publication de la demande: 09.07.1980
(73) Titulaire: International Business Machines Corporation, Armonk, N.Y. 10504 (US)
(72) Inventeur: Krieg, Michael Leroy, Lexington, KY 40503 (US); Quinn, Jr., Paul Aloysius, Lexington, KY 40503 (US)
(74) Mandataire: Siccardi, Louis

## Description

### Domains technique

La présente invention concerne un dispositif déterminant les marges d'une feuille de papier imprimée dans une machine à écrire et plus particulièrement, une unité de détection montée sur le chariot et un dispositif associé pour déterminer la largeur de la feuille de papier et calculer des marges égales à une proportion prédéterminée de la largeur totale détectée de la feuille de papier.

### Etat de la technique antérieure

Jusqu'à maintenant, la largeur des marges d'une feuille de papier imprimée dans une machine à écrire a toujours été pratiquement entièrement déterminée par l'opérateur de la machine. Pour une feuille de dimensions classiques, cela ne présente pas de problème. Cependant, dans le cas où des feuilles de papier de largeurs différentes sont utilisées, le nombre des marges différentes est pratiquement aussi élévé que celui des feuilles. On connaît dans l'art antérieur des dispositifs permettant l'établissement de marges préprogrammées. Par exemple, on présente dans le brevet US-A-3 020 996 un dispositif optique détectant les marques portées par une feuille pour commander le calage des tabulateurs. Le dispositif présenté dans ce brevet permet également l'établissement mécanique des marges. Le dispositif présenté dans le brevet US-A-3 785 471 assure l'établissement automatique des marges gauche et droite selon la position d'un indicateur de point central. Les butées de marge sont positionnées par le mouvement de l'indicateur pour correspondre aux marges requises d'une lettre de dimensions particulières (par exemple, une lettre comportant un nombre donné de mots). Bien qu'une certaine forme de détection soit présentée dans le premier brevet des E.U.A. cité (US-A-3.020.996) et que l'établissement automatique d'une marge soit présenté dans le deuxième, le principe de la détection de la largeur de la feuille et l'établissement automatique de la merge selon la largeur de ladite feuille précédemment détectée, ne sont pas connus dans l'art antérieur. Un autre exemple de dispositif à établissement de marges préprogrammées est décrit dans le document DE-A-2 416 587. Ce dispositif comporte une pluralité de touches grâce auxquelles l'opérateur peut choisir des positions prédéterminées de début et de fin de la ligne d'impression. L'opérateur fait son choix de positions en fonction de la largeur du papier sur lequel l'impression doit avoir lieu. L'enfoncement des touches choisies par l'opérateur provoque l'enregistrement de codes de positions de début et fin de ligne correspondants, sur un support d'enregistrement. Les codes correspondants au texte à imprimer sont ensuite enregistrés sur ledit support sans tenir compte du format défini par lesdits codes de positions de début et fin de ligne. Le support d'enregistrement est ensuite lu pour commander l'impression et toutes les lignes sont automatiquement imprimées selon le format défini par lesdits codes de début et fin de ligne se trouvant et tête de l'enregistrement.

Ce dispositif ne comporte aucun moyen de détection de la largeur du papier et aucun moyen permettant de corréler automatiquement les valeurs des marges à la largeur détectée du papier.

On connaît dans l'art antérieur le principe de l'utilisation des dimensions détectées d'une feuille pour commander une fonction de la machine. Par exemple, le brevet US-A-3 809 472 présente une machine repro- graphique dans laquelle des dimensions de la feuille entraînée dans la machine, sont détectées pour commander l'exposition en fonction des parties latérales du tambour photoconducteur non recouvertes par la feuille.

Ici encore, l'art antérieur ne présente pas le principe de la détection de la largeur d'une feuille pour commander automatiquement l'établissement de marges proportionnelles dans une machine à écrire.

Le document IBM Technical Disclosure Bulletin Vol. 20, No. 10, mars 1978, décrit un dispositif d'impresion dans lequel un moyen de détection, monté sur le chariot d'impression, détecte le bord droit du papier alors que la tête d'impression se trouve encore en amont dudit bord et à une distance prédéterminée de ce dernier. Un signal sonore avise l'opérateur de cette détection. Après ce signal sonore, l'opérateur peut encore imprimer un nombre prédéterminé de caractères avant que l'impression ne soit stoppée.

Ce document ne présente donc pas non plus le principle de la détection de la largeur du paiper et l'établissement automatiquement des marges en fonction de cette largeur.

### Exposé de l'invention

Le dispositif de la présente invention a pour but d'établier automatiquement la largeur des marges sur une feuille et plus particulièrement, d'établir automatiquement des marges égales à une proportion prédéterminée de la largeur totale détectée d'une feuille de papier.

Dans. la présente invention, on utilise un détecteur monté sur chariot, pour détecter les transitions de luminosité entre la platine et la feuille de papier placée sur celle-ci. Le détecteur monté sur chariot amorce un balayage au bord gauche de la platine. En supposant que la platine est plus sombre que le papier, le détecteur détecte une transition de luminosité au bord gauche de la feuille et une transition inverse au bord droit de celle-ci. Le balayage se poursuit après la deuxième transition lumineuse pour compenser les signaux de transition prématurés générés par les zones sombres de la feuille de papier. La distance entre la première et la deuxième transition correspond à la largeur de la feuille.

Après que la largeur de la feuille ait été déterminée, des marges égales à une proportion prédéterminée de la largeur totale détectée de la feuille, sont automatiquement établies. La position de ces marges sur la feuille est déterminée en comparent les informations détectées indiquées ci-dessus aux informations délivrées par un détecteur monté sur chariot, qui détermine la position de chariot par rapport à la platine à chaque pas du chariot. D'après cette comparaison, le nombre de pas requis pour que le chariot dans sa position extrême gauche atteigne le bord gauche du papier, le bord droit du papier ainsi que les deux marges, est déterminé.

Brève description des figures des dessins
La figure 1 est une représentation schématique d'un chariot d'imprimante et du dispositif de balayage monté sur celui-ci, selon l'invention.
La figure 2 est une vue en perspective d'une partie du dispositif de la figure 1 ;
Les figures 3 et 4 prises ensemble représentent schématiquement le dispositif, de la présente invention, délivrant une sortie indiquant les marges gauche et droite d'une feuille de papier balayée.
La figure 5 est une représentation schématique du circuit du dispositif de balayage monté sur le chariot représenté sur la figure 1.
La figure 6 est un diagramme chronologique du fonctionnement du dispositif d'établissement de marges des figures 3 et 4.
La figure 7 est un schéma du circuit de commutation représenté par le bloc 86 dans la figure 3.
La figure 8 représente les circuits logiques des blocs de complément à deux illustrés schématiquement par les blocs 88 et 124 sur la figure 3.
La figure 9 est une représentation schématique d'un circuit de division par huit disposé entre le circuit de soustraction de largeur du papier 126 et l'unité de comparison 132 des figures 3 et 4.
La figure 10 est une représentation schématique du circuit représenté par le bloc 134 dans la figure 4.

### Description d'un mode de réalisation préféré de l'invention

On se reportera aux figures 1 et 2, lesquelles représentent une imprimante à jet d'encre 12 comprenant entre autres, un chariot 14 sur lequel est monté un ensemble d'impression. L'ensemble d'impression comprend une tête d'impression à jet d'encre 16 dont la buse 18 émet un jet d'encre 20 vers le papier 22 porté par la platine 24. Le jet d'encre est formé de gouttelettes engendrées par des variations de pression affectant le jet d'encre dans la tête d'impression 16. Lorsque les gouttelettes formant le courant 20 sont "en vol" vers la platine 24, elles sont chargées par l'électrode de charge 26, puis elles passent au travers des électrodes de déviation 28 avant de frapper le papier 22 ou tout autre milieu de réception d'impression porté par la platine 24.

Le chariot 14 se déplace par rapport à la platine 24, dans les deux sens indiqués par la double flèche 30, sous la commande d'un ensemble d'entraînement 32. L'ensemble d'entraînement 32 comprend un moteur à courant continu 34 couplé d'une manière appropriée au chariot 14 pour assurer le mouvement dudit chariot par rapport au milieu de réception d'impression. Comme on le voit sur la figure 1, le moteur à courant continu 34 est raccordé par une courroie crantée 36 ou autre élément similaire, à un tambour d'enroulement de câble 38 portant plusieurs tours de câble 40 dont chacune des deux extrémités est respectivement raccordée à l'un des deux côtés opposés du chariot 14 de façon que la rotation du moteur, suivant son sens, provoque le mouvement du chariot dans l'un des sens indiqués par la double flèche 30. Une tige de guidage (non représentée) porte et guide le chariot 14 lors de son mouvement sur toute la longueur de la platine 24. Un commutateur à lame 39 est monté à chaque extrémité de la platine 24 et ces deux commutateurs sont excités lorsque la tête d'impression à jet d'encre 16 portée par le chariot arrive à leur hauteur.

Pour s'assurer que la position du chariot est correcte par rapport au début de l'impression et que le mouvement dudit chariot par rapport au papier 22 se fait dans le bon sens, un moyen est prévu pour localiser le chariot à n'importe quel moment pendant son mouvement d'ans l'un ou l'autre des sens indiqués par la double flèche 30. Dans ce but, on utilise une bande de repérage en association avec un module d'émission et de détection de lumière 44 (ci-après dénommé unité de balayage de bande de repèrage), comprenant un miroir 46, pour indiquer à la fois la position du chariot 14 et le sens de son mouvement. Une description plus détaillée de la bande de repérage et de son unité de balayage associée pourra être trouvée dans les demandes de brevets européens Nos. 79101561.3 et 79101719.7 déposées par la demanderesse le 28 juin 1979.

Afin de déterminer la vitesse du moteur 34, on a prévu des fentes adjacentes à la périphérie d'une roue émettrice 48 entrainée par le moteur 34, qui passent dans une unité de codage formée d'une diode électroluminescente 50 ou autre élément équivalent et d'un phototransistor 52 de façon qu'une impulsion soit émise par le phototransistor lors du passage d'une fente entre la diode électroluminescente et le phototransistor. Les signaux d'information obtenus sont traités dans des circuits non représentés pour être transformés en une tension de commande pour le moteur 34. Une explication plus détaillée de ce circuit pourra être trouvée dans la demande de brevet européen No. 79103617.1 déposée par la de- mandereresse le 24 septembre 1979.

L'unité de balayage du papier 54 de la présente invention est également disposée sur le chariot 14. Ainsi que le montrent les figures 1 et 2, l'unité 54 est montée sur le chariot 14 à l'opposé de l'unité 44. L'unité de balayage 54 parcourt toute la largeur de la feuille 22 et la longueur de la platine 24 pendant une opération de balayage. Toute unité de balayage classique capable de faire la distinction entre des zones sombres et des zones lumineuses et d'enregistrer les transitions entre ces zones pourrait être utilisée en tant qu'unité de balayage 54. La figure 5 représente un ensemble 55 de circuits formant une unité de balayage satisfaisant aux exigences requises pour l'unité de balayage 54. Cet ensemble 55 comprend une diode électroluminescente (LED) 56 ou dispositif électroluminescent similaire et un phototransistor 58 connectés ensemble pour former un ensemble de Darlington 60. En fonctionnement, le phototransistor 58 détecte toute modification de l'énergie émise par la diode LED 56 et réflécheie par le papier 22 ou la platine 24 (suivant la position du chariot 14 et les dimensions de la feuille portée par la platine). Une modification est enregistrée à chaque transition lumineuse (platine à papier ou papier à platine). Un signal de courant est généré, puis est transformé par le transistor 62 en une tension appropriée pour être appliquée à une bascule de Schmitt 64. La sortie numérique sur la ligne 66 délivrée par la bascule 64 sous la forme d'une impulsion par transition est appliquée à la bascule 68 représentée sur la figure 3.

Un signal de démarrage est appliqué aux bascules 68 et 72 par la ligne 70 lorsque le chariot 14 commence sa course sur la longuer de la platine 24. (On peut voir ce signal au point 200 du diagramme chronologique de la figure 6). A cet instant, l'unité de balayage du papier 54 balaie la zone sombre de la platine 24. La première transition apparaît lorsque l'unité de balayage rencontre le bord gauche de la feuille 22. Les circuits 55 de l'unité de balayage du papier génèrent une impulsion à chaque transition, laquelle est appliquée par la ligne 66, aux bascules 68, 72 et 74. Lorsque le bord gauche du papier 22 est détecté, le bord positif du signal de transition sur la ligne 66 (fig. 3), conditionne les bascules 72 et 74. A la suite de cela, une impulsion de bord gauche quitte la bascule 72 par la ligne 76 pour être appliquée à la bascule 74 et à un registre 102 qui sera décrit ultérieurement.

Un inverseur 78 est disposé entre les circuits 55 de l'unité de balayage du papier et la bascule 68 de façon que le bord arrière d'une impulsion de transition conditionne la bascule 68 pour provoquer l'émission, sur la ligne 80, d'une impulsion indiquant la fin d'une transition zone lumineuse/zone sombre. La fonction de cette impulsion sur la ligne 80 sera traitée plus en détail ultérieurement.

Comme indiqué précédemment, l'unité de balayage 44 de la bande de repérage détecte la position du chariot à chaque pas ou position de celui-ci et délivre cette information par les lignes 82 à un compteur de position d'impression 84. En conséquence, la position sur la bande de repérage 42 correspondant au point où le bord gauche de la feuille de papier 22 a été détecté sur la platine 24, est enregistrée.

Lorsque l'unité de balayage du papier 54 rencontre le bord gauche du papier 22, la tête d'impression à jet d'encre 16 est à une distance (x) du bord gauche du papiper 22 (voir figure 1). Un ensemble de commutation 86, représenté sur les figures 3, et 7 est utilisé pour compenser ce décalage (x) entre l'unité de balayage 54 et la tête d'impression à jet d'encre 16. Les commutateurs représentés sur la figure 7 sont des commutateurs classiques programmés pour compenser la distance (x). A titre d'exemple, le décalage (x) entre la tête d'impression à jet d'encre 16 et l'unité de balayage du papier 54 correspond à un compte de neuf repères sur la bande de repérage 42. Grâce à l'ensemble de commutation 86 de la figure 7, la tête d'impression à jet d'encre 16 apparaît à la logique des figures 3 et 4, comme étant au bord gauche du papier 22 bien qu'elle soit à neuf repères de bande de repérage à la droite du bord gauche du papier 22 à cet instant particulier. Ce compte de compensation du décalage délivré par les commutateurs 86 de la figure 7 est appliqué au circuit de complément à deux 88 qui fait partie d'un circuit de soustraction de décalage 90. Un exemple d'un circuit binaire à 12 bits, de complément à deux, est représenté à la figure 8. Ce circuit de complément à deux est formé d'une série d'inverseurs et d'additionneurs. Lorsqu'un mot binaire pénère dans les inverseurs du circuit de complément à deux 88, il est inversé et un "1" lui est ajouté et ce mot inversé est transféré au travers d'une série d'additionneurs pour donner la somme en complément à deux du mot. La sortie du circuit de complément à deux sur la ligne 92 passe à l'additionneur 94 du circuit de soustraction de décalage 90 où elle est soustraite de l'information issue du compteur de positions d'impression 84 appliquée à l'additionneur 94 par la ligne 96. Cette opération de soustraction est effectuée en raison du fait que le détecteur 44 de la bande de repérage détecte la position de la tête d'impression à jet d'encre 16 par rapport à la platine à chaque compte et non la position de l'unité de balayage du papier 54 à chaque compte le long de la bande de repèrage 42. L'opération de soustraction donne la position vraie du bord gauche du papier 22 par rapport à la tête d'impression 16.

Lorsque le balayage se poursuit sur la largeur de la feuille 22, une impulsion de bord de papier droit fausse est générée par la bascule 74 sur la ligne 98 et appliquée au registre de bord droit 100 si une zone sombre (par exemple, un entête pré-imprimé) sur le papier 22 est balayée par l'unité de balayage du papier 54. Une impulsion de transition zone lumineuse/zone sombre fausse sera générée sur la ligne 66 et la bascule 74 ainsi que les autres logiques des figures 3 et 4 croiront que le bord droit du papier 22 a été détecté. Sur le diagramme chronologique de la figure 6, on peut voir que l'impulsion de transition zone lumineuse/zone sombre apparaît au point 202 sur la courbe référencée "transitions". Dans ce même diagramme chronologique, on peut voir qu'une impulsion de bord gauche 204 a été généré lorsque l'impulsion de transition zone sombre/zone lumineuse 206 est apparue. D'une manière similaire, une impulsion de bord droit 208, bien que fausse, est générée lorsque l'impulsion de transition zone lumineuse/zone sombre 202 est générée par le circuit 55 de l'unité de balayage du papier. Lors de l'impulsion zone lumineuse/zone sombre délivrée par le circuit 55, la bascule 68 emmagasine une impulsion de fin de transition zone lumineuse/zone sombre et transmet cette indication par la ligne 80 à la porte ET 104. Cette impulsion de fin de transition zone lumineuse/zone sombre figure au point 210 de la ligne "achèvement" du diagramme chronologique de la figure 6.

Lorsque l'unité de balayage du papier 54 poursuit son balayage de la feuille 22 et quitte la zone sombre du papier 22 indiquée ci-dessus et si une autre zone lumineuse est détectée sur le papier 22, une impulsion de transition zone sombre/zone lumineuse sera générée par le circuit 55 de l'unité de balayage du papier (on peut la voir au point 212 de la figure 6) et appliquée par la ligne 66 à la porte ET 104. Cette impulsion de niveau haut combinée sur la porte 104 avec l'autre impulsion de niveau haut (fausse impulsion de fin de transition zone lumineuse/zone sombre) issue de la bascule 68, provoqueront l'application d'une impulsion de niveau bas sur la ligne 106 (du fait que la sortie de la porte 104 est inversée), qui consistera en un signal de déconditionnement pour la bascule 74 et le registre de bords droits 100. En conséquence, cette impulsion de transition zone sombre/zone lumineuse indique au système et à la logique associée que le signal de transition zone lumineuse/zone sombre précédent (qui correspondrait au bord droit de la feuille 22) était un signal faux et qu'ils doivent s'attendre à recevoir un autre signal de transition zone lumineuse/zone sombre. Cette valeur fausse est déconditionnée ou effacée de la bascule 74 et de registre de bords droits 100 par signal de déconditionnement appliqué sur la ligne 106.

Comme on peut le voir sur le diagramme chronologique de la figure 6, un tel signal de déconditionnement 214 est généré chaque fois qu'une transition zone sombre/zone lumineuse apparaît (par exemple lorsque l'unité de balayage du papier 54 rencontre tout d'abord le bord gauche du papier 22 et après qu l'écriture sur la feuille ait déclenché une impulsion de transition zone lumineuse/zone sombre (fausse).

La sortie 108 de la bascule 74 qui est appliquée à la porte ET 110 demeure au niveau haut jusqu'à ce que le bord droit du papier 22 soit détecté. Chaque fois que le bord droit du papier 22 est détecté, une sortie 98 apparaît à la bascule 74. Cette sortie 98 est appliquée au registre de bords droits 100. Sur le diagramme chronologique de la figure 6, on voit que chaque fois que le signal de bord droit passe au niveau haut ou qu'une transition zone lumineuse/zone sombre apparaît, le signal porté par la ligne 108 lui sera toujours opposé. L'impulsion de sortie de bord gauche issue de la bascule 72 par la ligne 76 a déjà été appliquée au registre de bord gauche 102 à cet instant.

Lorsque le bord droit de la feuillé 22 est détecté par le circuit 55 de l'unité de balayage du papier, une impulsion appliquée à la bascule 74 par la ligne 66 provoque la délivrance sur la ligne 98 d'un signal de bord droit qui sera enregistrée dans le registre de bords droits 100. Cette impulsion de transition zone lumineuse/zone sombre apparaît au point 215 sur la ligne des transitions de la figure 6. Si un véritable bord droit du papier est détecté, une sortie 112 du registre de bords droits 100 sera appliquée au sélecteur 114. Ce sélecteur peut être par exemple le sélecteur/multiplexeur commercialisé par TEXAS INSTRUMENT sous le No. 74157. A partir du sélecteur 114, ce signal de détection d'un bord droit de feuille est appliqué par la ligne 116 au circuit de soustraction de la largeur du papier 118.

Si le bord droit du papier 22 n'est pas détecte par l'unité de balayage du papier 54 et que le commutateur à lames 39 est déclenché par la tête d'impression à jet d'encre 16 montée sur le chariot 14 lorsque celui-ci atteint sa position extrême droite par rapport à la platine 24, un signal généré par le commutateur droit 39 sur la ligne 120 est appliqué à la porte ET 110. L'instant où le commutateur 39 est excité est représenté sur la figure 6 en 216. Etant donné que la ligne 108 porte déjà un signal au niveau haut, la porte ET 110 émet un signal correspondant au compte le plus élevé déterminé par l'unité de balayage 44 de la bande de repérage, lequel signal est choisi comme signal de bord droit de la feuille 22. (Se reporter à l'impulsion 218 de la courbe rérérencée "sélection maximale" du diagramme chronologique de la figure 6). Ce signal apparaît sur la ligne 122 qui appliqué au sélecteur 114. Lorsque'un tel signal apparaît, le sélecteur 114 reçoit un signal de compteur par la ligne 96 issue du compteur de positions d'impression 84, qui correspond à la position où le commutateur à lame de marge droite 39 a été excité. La sortie du sélecteur 114 est à nouveau délivrée à la ligne 116.

Le circuit de complément à deux 124 et le circuit d'addition 126 du circuit de soustraction de largeur de papier 118 sont pratiquement similaires aux circuits de complément à deux et d'addition du circuit de soustraction de décalage 90. La valeur emmagasinée dans le registre de bords gauches 102 est appliquée au circuit de soustraction de largeur de papier 118 par la ligne 128 et est soustraite de la valeur de bord droit sélectionnée à partir du sélecteur 114 qui est appliquée au circuit de soustraction de largeur de papier 118 par la ligne 116. La valeur de la différence délivrée par le circuit 118 correspond à la largeur réelle détectée du papier 22. Cette sortie est appliquée par la ligne 130 au comparateur 132 (voir figure 4). Comme on le voit dans la figure 9, les trois bits inférieurs du signal à 12 bits sur la ligne 130, entre l'additionneur 126 et le comparateur 132, sont passés au niveau bas pour former ce que l'on appelle un circuit de division par huit. Ce circuit divise la valeur de la largeur du papier par huit où, en d'autres termes, 12,50% de la largeur du papier 22 seront réservés pour les marges. Des marges proportionnelles pour la feuille de papier 22 portée par la platine 24 de la figure 1 peuvent ainsi être déterminées. Il est évident que des marges proportionnelles différentes pourraient être créées en passant au niveau bas des nombres différents de bits du signal à 12 bits apparaissant sur la ligne 130. A titre d'exemple, les trois bits indiqués par (y) dans la figure 9 n'ont été passés au niveau bas que pour montrer comment des marges proportionnelles peuvent être créées pour la feuille de papier portée par la platine.

On a représenté à la figure 10, le circuti de commutation 134 correspondant au bloc 134 de la figure 4, qui détermine la taille maximale des marges pour la feuille 22. A mesure que la largeur du papier augmente, et lorsqu'elle atteint une valeur maximale, il n'est pas possible d'augmenter de manière correspond- dante la largeur des marges. Une largeur de marge maximale désirée est donc programmée par les commutateurs 134 de la figure 10 (les commutateurs représentés sont des commutateurs TTL classiques). A titre d'exemple, la valeur programmée par les commutateurs de largeur de marge maximale 134 a été établie au compte décimal de 300, c'est-à-dire que l'on laisse 30mm de marge de chaque côté de la feuille 22. Cette valeur a été choisie en supposant que chaque repère sur la bande de repérage 42 de la figure-1, représente 0,1 mm.

Une valeur de marge maximale apparaît toujours sur la ligne 136 et est appliquée au comparateur 132. Cette valeur de marge maximale est comparée dans le comparateur 132 à la largeur de marge proportionnelle qui est appliquée au comparateur 132 par la ligne 130. Si la largeur de marge proportionnelle est inférieure à la largeur de marge maximale, le comparateur 132 délivre un signal par la ligne 138 au sélecteur 140 pour que celui-ci accepte la valeur de la marge proportionnelle sur la ligne 130. Si la largeur de marge proportionnelle excède la largeur de marge maximale, le comparateur 132 provoque l'acceptation par le sélecteur, par la ligne 138, de la valeur de marge maximale sur la ligne 136. (Le sélecteur 140 est pratiquement similaire au sélecteur 114 dont il a été question précédemment). Quelle que soit la largeur de marge acceptée par le sélecteur 140, sa sortie sera appliquée sur la ligne 142.

La largeur de marge portée par la ligne 142 est appliquée à l'additionneur 144 où elle est combinée avec la largeur détectée du bord gauche du papier, sur la ligne 128. La combinaison de ces deux valeurs donne à la sortie de l'additionneur 144, la position réelle de la marge gauche pour la feuille de papier particulière 22 disposée sur la platine 24.

Afin de déterminer la largeur de la marge droite, la valeur du bord droit du papier sur la ligne 116 issue du sélecteur 114 est appliquée à l'additionneur 146 où elle est combinée avec la valeur de marge sur la ligne 142 issue du sélecteur 140. Avant la combinaison de ces deux valeurs, la valeur portée par la ligne 142 traverse le circuit de complément à deux 148. L'additionneur 146 et le circuit 148 forment un circuit de soustraction 150 qui est pratiquement similaire au circuit de soustraction 90. En fait, la valeur d'entrée au circuit 148 est sou- traite de la valeur indiquant la position du bord droit de la feuille, entrant par la ligne 116 dans l'additionneur 146. La sortie de l'additionneur 146 indique la position de la marge droite de la feuille 22.

Bien que l'on ait décrit dans ce qui précède et représenté sur les dessins les caractéristiques essentielles de l'invention appliquées à un mode de réalisation préféré de celle-ci, il est évident qu l'homme de l'art peut y apporter toutes modifications de forme ou de détail qu'il juge utiles, sans pour autant sortir du cardre de ladite invention.

## Revendications

1. Dispositif d'établissement automatique de marges pour une machine à écrire (12) du type comportant une platine (24) pour porter une feuille de papier (22) et un moyen d'impression (16) mobile par rapport à la platine (24) pour imprimer des caractères sur la feuille de papier (22) portée par ladite platine (24), caractérisé en ce qu'il comprend:
un moyen de détection (54) pour définir la position des bords gauche et droit de la feuille de papier (22) portée par ladite platine (24),
un moyen d'établissement de marges (44, 86, 90, 100, 102, 114, 118, 144, 150) définissant les positions des marges en fonction des positions des bords des feuilles (22) et d'une distance prédéterminée, laquelle correspond à un pourcentage de la distance séparant les bords droit et gauche détectés de la feuille (22).

2. Dispositif selon la revendication 1 caractérisé en ce que ledit moyen de détection comporte:
une unité de balayage (54) du papier (22) qui détecte la position des bords gauche et droit de la feuille de papier portée par ladite platine (24),
une bande de repérage (42) portant des marques correspondant à chaque position d'impression sur toute la longueur de ladite platine (24),
une unité de balayage (44) de ladite bande de repérage (42) pour détecter la position dudit moyen d'impression (16) par rapport à ladite platine (24) à chaque position d'impression et fournir des informations audit moyen d'établissement des marges (44, 86, 90, 100, 102, 114, 118, 144, 150) pour l'établissement de marges proportionnelles pour la feuille de papier (22) portée par ladite platine (24).

3. Dispositif selon la revendication 2 caractérisé en ce que ladite unité de balayage (54) du papier (22) parcourt toute la longueur de ladite platine (24) et de la feuille de papier (22) portée par celle-ci pour détecter les transitions entre ladite platine et la feuille de papier afin de définir les positions des bords gauche et droit de ladite feuille de papier (22).

4. Dispositif selon la revendication 3 caractérisé en ce que ladite unité de balayage (54) du papier (22) détecte optiquement les transitions entre ladite platine (24) et ladite feuille de papier (22) portée par celle-ci.

5. Dispositif selon la revendication 4 caractérisé en ce qu'il comporte en outre au moins deux bascules (72, 74) qui sont conditionnées par une impulsion délivrée par ladite unité de balayage (54) du papier (22) à chaque transition entre ladite platine (24) et ladite feuille de papier (22), et au moins deux registres (100, 102) pour emmagasiner les informations délivrées en sortie par lesdites bascules, ces informations indiquant les positions des bords gauche et droit de la feuille de papier (22).

6. Dispositif selon la revendication 5 caractérisé en ce qu'il comporte en outre une troisième bascule (68) et une porte (104), pour déconditionner celle (74) desdites première et seconde bascules (72, 74) et effacer le contenu de celui (100) desdits premier et second registres (100, 102) qui enregistrent et emmagasinent respectivement, l'information de transition concernant la position du bord droit de la feuille de papier (22), lorsqu'une transition est détectée qui correspond au passage sur une zone sombre de la feuille de papier (22) et non au passage sur la platine (24) après le bord droit de ladite feuille (22).

7. Dispositif selon la revendication 5 caractérisé en ce qu'il comporte en outre un moyen de commutation (39) disposé à l'extrémité droite de ladite platine (24) et excité lorsque la position du bord droit de la feuille de papier (22) n'est pas détectée par ladite unité de balayage du papier (54), la position dudit moyen de commutation (39), par rapport à ladite platine (24), étant considérée comme la position du bord droit de la feuille de papier (22).

8. Dispositif selon la revendication 5 caractérisé en ce qu'il comporte en outre un moyen de soustraction (118) permettant de soustraire l'information de transition corresponbant au bord gauche de la feuille de papier (22) de l'information de transition correspondant au bord droit de la feuille de papier (22), pour donner la largeur de ladite feuille de papier (22).

9. Dispositif selon la revendication 8 caractérisé en ce que ledit moyen de soustraction (118) est formé d'un circuit de complément à deux (124) et d'un additionneur (126).

10. Dispositif selon la revendication 8 caractérisé en ce qu'il comporte en outre un moyen programmable (130) permettant de réserver une proportion prédéterminée de la largeur de la feuille de papier (22) qui sera utilisée en tant que marges.

11. Dispositif selon la revendication 10 caractérisé en ce que ledit moyen programmable (130) est constitué par un circuit de division par huit.

12, Dispositif selon la revendication 10 caractérisé en ce qu'il comporte en outre un moyen (134) d'établissement de marge maximale qui détermine une valeur maximale des marges pour la feuille de papier (22).

13. Dispositif selon la revendication 12 caractérisé en ce qu'il comporte en outre un moyen comparaison (132) comparant la largeur de la marge déterminée par ledit moyen programmable (130) à la largeur de la marge déterminée par ledit moyen d'établissement de marge maximale (134) et acceptant la largeur de marge la plus faible comme largeur de la marge de la feuille de papier (22).

14. Dispositif selon la revendication 13 caractérisé en ce qu'il comporte en outre un moyen (144) ajoutant la largeur de la marge à la position du bord gauche de la feuille de papier (22) et un moyen (150) pour soustraire la largeur de la marge de la position du bord droit de la feuille de papier (22) pour donner à la fois les marges gauche et droite de la feuille de papier (22).

## Patentansprüche

1. Vorrichtung zum automatischen Herstellen von Randabständen für eine Schreibmaschine (12) des Typs, der eine Walze (24) umfasst, wobei die Walze ein Papierblatt (22) und ein Druckmittel (16) trägt, das im Verhältnis zur Walze (24) beweglich und dazu fähig ist, Zeichen auf dem Papierblatt (22) aufzudrucken, das von der genannten Walze (24) getragen wird; weiterhin gekennzeichnet
durch ein Detektionsmittel (54) um die Lage des linken und des rechten Randabstands auf dem Papierblatt (22) zu definieren, dass von der genannten Walze (24) getragen wird,
durch ein Mittel zum Erstellen der Randabstände (44, 86, 90, 100, 102, 114, 118, 144, 150), welches die Lage des Randabstands im Verhältnis zur Lage der Ränder des Papierblattes (22) und zu einer vorbestimmten Entfernung definiert, welche einem bestimmten Porzentsatz der Distanz zwischen dem linken und dem rechten Papierrand (22) entspricht.

2. Vorrichtung gemäss Patentanspruch 1, dadurch gekennzeichnet, dass das genannte Detektionsmittel folgendes umfasst:
eine Abtasteinheit (54) des Papiers (22), dass die Lage des linken und des rechten Randes des Papierblatts feststellt, das von der genannten Walze (24) getragen wird.
einen Markierungsstreifen (42), der Markierungen trägt, die jeder Druckstellung über die ganze Länge der genannten Walze (24) entsprechen.
eine Abtasteinheit (44) des genannten Markierungsstreifens (42), um die Lage des genannten Druckmittels (16) für jede Druckstellung im Verhältnis zur genannten Walze (24) zu bestimmen und dem genannten Herstellmittel der Randabstände (44, 86, 90, 100, 102, 114, 118, 144, 150) bei Informationen zu liefern, die zum Erstellen von Randabständen erforderlich sind, deren Breite mit dem von der Walze (24) getragenen Papierblatt (22) in einem bestimmten Verhältnis steht.

3. Vorrichtung gemäss Patentanspruch 2, dadurch gekennzeichnet, dass die genannte Abtasteinheit (54) des Papiers (22) die ganze Länge der genannten Walze (24) und des von dieser Walze getragenen Papierblattes (22) durchläuft, um den Übergang zwischen der genannten Walze und dem Papierblatt festzustellen mit dem Ziel, die Lage des linken und des rechten Randes des genannten Papierblattes (22) zu definieren.

4. Vorrichtung gemäss Patentanspruch 3, dadurch gekennzeichnet, dass die genannte Abtasteinheit (54) des Papiers (22) optisch den Übergang zwischen der Walze (24) und dem Papierblatt (22); das von dieser getragen wird, erfasst.

5. Vorrichtung gemäss Patentanspruch 4, dadurch gekennzeichnet, dass sie weiterhin mindestens zwei Kippschaltungen (72, 74), die von einem Puls gesteuert werden, der von der genannten Abtasteinheit (54) des Papiers (22) bei jedem Übergang zwischen der genannten Walze (24) und dem genannten Papierblatt (22) ausgelöst wird, und mindestens zwei Register (100, 102) umfasst, deren Zweck es ist, die von den genannten Kippschaltungen als Ausgang gelieferten Daten zu speichern, wobei diese Daten die Lage des linken und des rechten Randes des Papierblatts (22) angeben.

6. Vorrichtung gemäss Patentanspruch 5, dadurch gekennzeichnet, dass sie ausserdem noch eine dritte Kippschaltung (68) und ein Tor (104) umfasst, um die genannte erste sowie auch die zweite Kippschaltung (72, 74) zu schalten und deren Inhalt im ersten sowie auch im zweiten Register (100, 102), die beziehungsweise die Übergangsinformation bezüglich der Lage des rechten Randes des Papierblattes (22) registrieren und speichern, zu löschen, falls ein Übergang festgestellt wird, der einem Durchgang der Abtasteinheit (54) über einer dunklen Stelle des Papierblattes (22) und nicht einem Übergang auf die Walze (24) nach dem rechten Rand des genannten Papierblattes (22) entspricht.

7. Vorrichtung gemäss Patentanspruch 5, dadurch gekennzeichnet, dass sie zusätzlich ein Schaltmittel (39) umfasst, das auf dem rechten Ende der genannten Walze (24) sitzt und das erregt ist, wenn die Lage des rechten Papierrands (22) von der genannten Abtasteinheit (54) nicht entdeckt wird; die Lage des genannten Schaltmittels (39) im Verhältnis zur Walze (24) wird dann als die Lage des rechten Papierrands (22) angesehen.

8. Vorrichtung gemäss Patentanspruch 5, dadurch gekennzeichnet, dass sie weiterhin ein Subtraktionsmittel (118) umfasst, das es ermöglicht, die Übergangsinformation, die dem linken Rand des Papierblattes (22) entspricht, vonder Übergangsinformation abzuziehen, die dem rechten Rand des Papierblattes (22) entspricht und derart die Breite des genannten Papierblattes (22) anzugeben.

9. Vorrichtung gemäss Patentanspruch 8, dadurch gekennzeichnet, dass das genannte Subtraktionsmittel (118) einen Ergänzungskreis bildet, der aus den beiden (124) und einem Addierglied (126) besteht.

10. Vorrichtung gemäss Patentanspruch 8, dadurch gekennzeichnet, dass sie weiterhin ein programmierbares Mittel (130) umfasst, das es ermöglicht, eine vorbestimmte Proportion der Breite des Papierblattes (22) zu reservieren, die dann für die Randabstände benutzt wird.

11. Vorrichtung gemäss Patentanspruch 10, dadurch gekennzeichnet, dass das genannte programmierbare Mittel (130) aus einem Kreis besteht, der Divisionen durch acht durchführt.

12. Vorrichtung gemäss Patentanspruch 10, dadurch gekennzeichnet, dass sie weiterhin ein Mittel (134) zum Festlegen eines maximalen Randabstands umfasst, welches die maximale Breite der Ränder für das Papierblatt (22) bestimmt.

13. Vorrichtung gemäss Patentanspruch 12, dadurch gekennzeichnet, dass sie weiterhin ein Vergleichsmittel (132) umfasst, das die Breite des vom programmierbaren Mittel (130) festgelegten Randes mit der Breite vergleicht, die vom genannten Feststellmittel der maximalen Randbreite (134) ermittelt wurde, und dann den geringeren der beiden Werte als Randbreite für das Papierblatt (22) zurückhält.

14. Vorrichtung gemäss Patentanspruch 13, dadurch gekennzeichnet, dass sie weiterhin ein Mittel (144) umfasst, das die Breite des linken Randabstands zum linken Rand des Papierblattes (22) addiert und ein anderes Mittel (150), dass die Breite des rechten Randabstands vom rechten Rand des Papierblattes (22) subtrahiert, um derart gleichzeitig den linken und den rechten Randabstand auf dem Papierblatt (22) zu bestimmen.

## Claims

1. An automatic marging setting device for a typewriter (12) of the type that includes a platen (24) for supporting a sheet of paper (22) thereon and printing means (16) mobile relative to the platen (24) for printing charactes on the sheet of paper (22) supported on said platen (24), characterized in that it comprises:
sensing means (54) for defining the location of the left and right edges of the sheet of paper (22) supported on said platen (24),
margin setting means (44, 86, 90, 100, 102, 114, 118, 144, 150) for defining margin locations in accordance with the edge locations of sheets (22) and with a predetermined distance corresponding to a percentage of the distance between the sensed right and left edges of the sheet (22).

2. A device according to claim 1, characterized in that said sensing means comprises:
a paper scanner (54) for detecting the location of the left and right edges of the sheet of paper supported on said platen (24),
a grating strip (42) with gratings thereon corresponding to every print position along the length of said platen (24),
a grating strip scanner (44) for detecting the location of said printing means (16) relative to said platen (24) at every print position and for supplying said margin setting means (44, 86, 90, 100, 102, 114, 118, 144, 150) with information for setting proportional margins for the sheet of paper (22) supported on said platen (24).

3. A device according to claim 2, characterized in that said paper scanner (54) traverses the length of said platen (24) and the sheet of paper (22) supported thereon and senses transitions between said platen and the sheet of paper to define the locations of the left and right edges of said sheet of paper (22).

4. A device according to claim 3, characterized in that said paper scanner (54) optically senses the transitions between said platen (24) and the sheet of paper (22) supported thereon.

5. A device according to claim 4, characterized in that it further includes at least two latches (72, 74) that are triggered by a pulse, from said paper scanner (54) at every transition between said platen (24) and said sheet of paper (22), and at least two registers (100, 102) for storing the information output from said latches, said information indicating the locations of the left and right edges of the sheet of paper (22).

6. A device according to claim 5, characterized in that it further includes a third latch (68) and a gate (104), for deconditioning the one (74) of said first and second latches (72, 74) that records the transition information pertaining to the location of the right edge of the sheet of paper (22) and for clearing the one (100) of said first and second registers (100, 102) that stores said transition information, when a transition is detected which corresponds to the passage of said paper scanner (54) over a dark area of the sheet of paper (22) and not to its passage over the platen (24) after the right edge of said sheet.

7. A device according to claim 5, characterized in that it further includes switch means (39) located at the extreme right end of said platen (24) and being activated when the location of the right edge of the sheet of paper (22) is not detected by said paper scanner (54), the location of said switch means (39) relative to said platen (24) being accepted as the location of the right edge of the sheet of paper (22).

8. A device according to claim 5, characterized in that it further includes means (118) for subtracting the transition information corresponding to the left edge of the sheet of paper (22) from the transition information corresponding to the right edge of the sheet of paper (22) to yield the width of said sheet of paper (22).

9. A device according to claim 8, characterized in that said means (118) for subtracting consists of two's complement circuit (124) and an adder (126).

10. A device according to claim 8, characterized in that it further includes a programmable means (130) for taking a predetermined proportion of the width of the sheet of paper (22) for use as margins.

11. A device according to claim 10, characterized in that said programmable means (130) consists of a divide-by-eight circuit.

12. A device according to claim 10, characterized in that it further includes a maximum margin setting means (134) for determining a maximum margin value for the sheet of paper (22).

13. A device according to claim 12, characterized in that it further includes comparator means (132) for comparing the margin value determined by said programmable means (130) with the margin value determined by said maximum margin setting means (134) and for accepting the margin value having the smaller width as the margin width for the sheet of paper (22).

14. A device according to claim 13, characterized in that it further includes means (144) for adding the margin width to the location of the left edge of the sheet of paper (22) and means (15) for subtracting the margin width from the location of the right edge of the sheet of paper (22) to yield both the left and right margins for the sheet of paper (22).
